# EUROPÄISCHE PATENTSCHRIFT

(11) **EP 1 382 404 B1**
(45) Veröffentlichungstag und Bekanntmachung des Hinweises auf die Patenterteilung: **23.04.2008**
(21) Anmeldenummer: 02013831.9
(22) Anmeldetag: 21.06.2002
(51) Int. Cl.: B21H 1/02, B21D 53/26

(54) **Verfahren, Rolle und Drückwalzmaschine zum spanlosen Anformen einer zylindrischen Nabe**
Flow-turning method, roller and machine for forming a cylindrical hub without cutting
Méthode, rouleau et machine de fluotournage pour le formage d' un moyeu cylindrique sans enlèvement de copeaux

(43) Veröffentlichungstag der Anmeldung: 21.01.2004
(73) Patentinhaber: Leifeld Metal Spinning GmbH, 59229 Ahlen (DE)
(72) Erfinder: Jaschka, Rudolf, Dipl.-Ing., 59227 Ahlen (DE)
(74) Vertreter: Wunderlich, Rainer

(56) Entgegenhaltungen:
- WO-A-01/66278
- DE-A- 10 121 546
- DE-A- 19 603 773
- DE-A- 19 849 981
- JP-A- 11 320 009
- US-A- 5 829 291
- PATENT ABSTRACTS OF JAPAN vol. 1997, no. 09, 30. September 1997 (1997-09-30) & JP 09 122816 A (NIPPON ISUEEDE KK), 13. Mai 1997 (1997-05-13)

## Beschreibung

Die Erfindung betrifft ein Verfahren zum spanlosen Anformen einer zylindrischen Nabe an einem Werkstück gemäß dem Oberbegriff des Anspruchs 1. Bei dem Verfahren wird eine Spaltrolle mit einer spitzwinkligen Trennkannte an das um eine Rotationsachse rotierende Werkstück zugestellt und ein Materialbereich wird abgespalten, wobei aus dem abgespaltenen Materialbereich durch mindestens eine Nachformrolle die zylindrische Nabe endgeformt wird. Die Erfindung betrifft weiter eine Rolle zur Durchführung dieses Verfahrens sowie eine Drückwalzmaschine mit mindestens einer Spaltrolle mit einer spitzwinkligen Trennkannte und mit einem Drückfutter zum Aufnehmen und Halten des Werkstücks, wobei das Drückfutter relativ zu der Spaltrolle rotierend antreibbar ist.

Ein gattungsgemäßer Stand der Technik ist aus der JP-A-09122816 bekannt. Zur Bildung einer Nabe wird an ein rondenförmiges Werkstück eine Spaltrolle mit einer spitzwinkligen Kante zugestellt, welche bogenförmig ausläuft. Hierdurch wird ein abgespaltener Bereich in eine Ausnehmung an einem Drückfutter gelenkt. Die Ausnehmung am Drückfutter weist eine axiale Anschlagfläche zur Begrenzung des Nabenbereiches auf.

Aus der DE-A-101 21 546 ist eine Umformrolle bekannt, bei welcher ein Werkstückbereich von einer Blechronde axial abgenommen und unmittelbar zu einer Narbe geformt wird. Die Umformrolle weist einen Absatz entsprechend der Länge der anzuformenden Nabe auf.

Ein Verfahren zur Herstellung einer Bremsbacke geht aus der WO-A-01/66278 hervor. Eine Blechronde wird zunächst in ihrem Außenbereich in zwei Hälften gespalten, welche zur Bildung eines Zylindermantels nach beiden Seiten umgelegt werden. Hieraus wird ein trommelförmiger Außenwandbereich geschaffen.

Ein weiterer Stand der Technik geht beispielsweise aus der DE-A-41 15 423 oder der DE-A-196 03 773 hervor. Bei diesen bekannten Verfahren wird mittels einer Rolle mit einer spitzwinkligen Trennkannte, welche auch als Spalt- oder Schneidrolle bezeichnet wird, an einer ebenen Ronde ein Materialbereich im Querschnitt V-förmig abgezweigt oder abgespalten. Aufgrund der spitzwinkligen Trennkannte kann die Rolle relativ leicht in das Werkstück eindringen, so dass auch nur geringe Umformkräfte zum Zustellen der Spaltrolle notwendig sind. Aufgrund der geringen Umformkräfte wird das Materialgefüge sowohl des verbliebenen radialen Werkstückbereiches als auch des abgezweigten Werkstückbereiches nicht allzu stark belastet. Insbesondere die Gefahr der Bildung von Gefügerissen innerhalb des Werkstückgefüges bleibt gering. Dies gilt vor allem, wenn eine Zustellung der Spaltrolle entsprechend der Lehre der DE 41 15 423 A1 von der Außenkante an ohne ein axiales Eindrücken in das Werkstück ausschließlich radial erfolgt. Allerdings kann sich hierbei ein relativ langer Materialzweig bilden, dessen Werkstoff nicht vollständig zum Ausbilden der Nabe genutzt werden kann.

Zum spanlosen Anformen einer Nabe ist es aus der DE 44 44 526 C1 weiter bekannt, an eine Seitenfläche einer Blechplatine eine Drückrolle mit einem relativ großen Drückradius zuzustellen, durch welche Werkstückmaterial zum Ausbilden der Nabe in einen Aufnahmeraum gedrückt wird. Der Aufnahmeraum ist um einen mittigen Werkzeugstift gebildet und durch einen Anschlag an einem Vorsetzer begrenzt. In Abhängigkeit von der Größe dieses Aufnahmeraumes soll die Wanddicke der anzuformenden Nabe bestimmt werden können. Bei diesen bekannten Verfahren sind jedoch relativ hohe axiale und radiale Umformkräfte auf das Werkstück auszuüben. Es sind entsprechend aufwendige Maschinen vorzusehen, wobei das Problem besteht, dass bei einer Überbeanspruchung des Materiales die anzuformende Nabe abreißen kann.

Ein werkstückschonendes Verfahren ist aus der DE 198 49 981 A1 bekannt, bei welchem mittels einer speziellen Umformrolle eine Nabe spanlos angeformt wird. Die spezielle Umformrolle umfasst eine etwa rechtwinkelige Trennkante und einen sich daran unmittelbar anschließenden Stauchbereich, dessen Außenprofil der Außenumfangskontur der anzuformenden Nabe angepasst ist.

Der Erfindung liegt die **Aufgabe** zugrunde, ein Verfahren, eine Rolle und eine Drückwalzmaschine anzugeben, mit welchen eine Nabe besonders gefügeschonend und wirtschaftlich anformbar ist.

Die Aufgabe wird durch ein Verfahren mit den Merkmalen des Anspruchs 1, einer Rolle gemäß den Merkmalen der Ansprüche 10 oder 11 sowie durch eine Drückwalzmaschine mit den Merkmalen des Anspruchs 12 gelöst. Bevorzugte Ausführungen der Erfindung sind in den jeweils abhängigen Ansprüchen angegeben.

Bei demn erfindungsgemäßen Verfahren ist vVorgesehen dass vor dem Endformen der abgespaltene Materialbereich mit einer definierten Kurvenform versehen wird. Es wird nach dem erfindungsgemäßen Verfahren der abgespaltene Materialbereich mit einer speziellen, auf die gewünschte Nabenform abgestimmten Kontur versehen. Es wurde festgestellt, dass beim Formen eines V-förmig abgespaltenen Materialbereiches zu einer zylindrischen Nabe sich über die axiale Länge der geformten Nabe ein unterschiedliches Materialgefüge ausbildet. Dies ist darauf zurückzuführen, dass das Material am freien Ende der Nabe stärker umgeformt und beansprucht wird als im Übergangsbereich der Nabe zu dem Werkstückgrundkörper. Zudem neigt das Material beim Endformen eher dazu, in Richtung des freien Endes der Nabe zu fließen, so dass nur mit einem relativ großen Kalibrieraufwand sich eine gleichmäßige Wanddicke der Nabe einstellen lässt. Wird gemäß der Erfindung der Materialbereich vor dem Endformen in einer gewünschten Weise hinsichtlich seiner Außenkontur und/oder seiner Wanddicke eingestellt, kann eine Nabe ohne aufwendiges Kalibrieren mit einem hohen Gleichmaß hinsichtlich Wanddicke und Materialgefüge hergestellt werden. Unter einer zylindrischen Nabe ist im Sinne der Erfindung eine axial vorstehende Nabe zu verstehen, welche an ihrer Außen- oder Innenkontur auch Verzahnungen, Rillen, Stufen etc. aufweisen kann. Diese können gleichzeitig mit dem Endformen spanlos ausgeformt werden. Das Verfahren kann als Kalt- oder Warmumformung durchgeführt werden.

Eine besonders effiziente Verfahrensdurchführung besteht nach der Erfindung darin, dass bereits beim Abspalten der Materialbereich durch die Spaltrolle mit der Kurvenform versehen wird. Hierzu wird eine Spaltrolle mit einer entsprechenden Außenkonturierung zur Herstellung der Kurvenform eingesetzt.

Alternativ ist es nach der Erfindung möglich, dass nach dem Spalten und vor dem Endformen eine Zwischenformrolle zugestellt wird, durch welche der abgespaltene Materialbereich mit der Kurvenform versehen wird. Die Zwischenformrolle formt dabei den etwa V-förmig abgespaltenen Materialbereich in der gewünschten Weise um, so dass im anschließenden Endformschritt die Nabe mit den gewünschten Geometrie- und Materialeigenschaften ausgebildet werden kann.

Unter dem Begriff Kurvenform im Sinne der Erfindung ist grundsätzlich jede von einer geraden Außenkonturlinie abweichende Konturform zu verstehen. Als besonders zweckmäßig hat es sich nach der Erfindung jedoch herausgestellt, dass als Kurvenform eine radial nach außen gewölbte, konvexe Kontur vorgesehen wird. Dies können eine Kreisbogenform oder buckelförmige Stufen oder Absätze sein, welche gegebenenfalls mit einer Wandstärkenverdickung verknüpft sein können. Durch diese konvexe Außenkontur der Nabenzwischenform ist die Möglichkeit geschaffen, das außenliegende Material relativ einfach noch in Richtung des Werkstückgrundkörpers zu drücken, so dass einerseits das Gefüge am freien Ende der Nabe entlastet und sowohl das Gefüge im Übergangsbereich der Nabe zum Grundkörper sowohl hinsichtlich einer Gefügeverfestigung als auch hinsichtlich einer gleichmäßigen Ausbildung der Wanddicke verbessert wird.

Eine gute Materialausnutzung des abgespaltenen Materialbereiches möglichst ohne überstehendes Restmaterial wird nach der Erfindung dadurch erreicht, dass die Nachformrolle und/oder die Zwischenformrolle eine axiale Anschlagfläche aufweisen, durch welche eine axiale Erstreckung des abgespaltenen Materialbereiches begrenzt wird.

Besonders bevorzugt ist es dabei, dass die axiale Anschlagfläche an einer Ausnehmung ausgebildet ist, durch welche eine Außenkontur und/oder eine axiale Länge der anzuformenden Nabe vorgegeben wird. Die axiale Anschlagfläche ist dabei von dem Werkzeuggrundkörper um einen Abstandsbetrag entfernt, welcher der Länge der anzuformenden Nabe entspricht.

Eine wirtschaftliche Verfahrensdurchführung wird erfindungsgemäß dadurch gewährleistet, dass die Zwischenformrolle an den abgespaltenen Materialbereich zugestellt wird, noch bevor die Spaltrolle ihre Endposition erreicht hat. Hierdurch wird sichergestellt, dass auch beim Abspalten längerer Materialbereiche der abgespaltene Materialbereich in axialer Richtung nicht über die axiale Länge der anzuformenden Nabe hinaus reicht.

Erfindungsgemäß ist weiter vorgesehen, dass die Spaltrolle radial und gleichzeitig axial zugestellt wird. Hierdurch kann zusätzlich die Dicke des abgespaltenen Materialbereiches bereits beim Spaltvorgang beeinflusst werden. Beispielsweise kann hierdurch erreicht werden, dass die Spaltrolle mit zunehmender radialer Zustellung axial in den Werkstückgrundkörper eingefahren wird, so dass sich ein abgespaltener Materialbereich mit zunehmender Wanddicke zum Werkstückgrundkörper hin ausbildet.

Eine besonders effiziente Möglichkeit zur Gestaltung der Außenkontur und/oder der Wanddicke des abgespaltenen Materialbereichs besteht erfindungsgemäß darin, dass beim Abspalten der abgespaltene Materialbereich entlang einer Seite der Spaltrolle fließt, welche mindestens eine Stufe aufweist.

Weiter ist nach der Erfindung eine Spaltrolle vorgesehen, bei welcher ein sich an die spitzwinklige Trennkannte anschließender Seitenbereich mit einer definierten Kurvenform ausgebildet ist. Die Trennkante ist dabei so gestaltet, dass diese einen Spaltwinkel von unter 45°, vorzugsweise zwischen 10° und 30, aufweist. Der so abgespaltene Materialsteg kann erst bei weiterer radialer Zustellung der Trennkannte entlang den konturierten Seitenbereich fließen, wobei sich die Außenkontur des Materialbereiches entsprechend dem konturierten Seitenbereich der Spaltrolle anpasst.

Erfindungsgemäß ist es dabei, dass an dem Seitenbereich mindestens eine Stufe ausgebildet ist. Durch eine derartige Spaltrolle kann das zuvor beschriebene Verfahren in einfacher Weise ausgeführt werden. Es können insbesondere mehrere Stufen vorgesehen sein, so dass sich eingewellter Materialbereich einstellt. Eine Stufe führt dabei zu einer Reibungserhöhung. Es kann so mehr Material in der Nähe des Übergangs zum Werkstückgrundkörper verbleiben.

Weiterhin ist zur Durchführung des zuvor beschriebenen Verfahrens erfindungsgemäß eine Zwischenformrolle vorgesehen, welche dadurch gekennzeichnet ist, dass eine Ausnehmung mit einer radial verlaufenden Anschlagfläche, durch welche eine axiale Länge der anzuformenden Nabe vorgegeben ist, und einer in Umfangsrichtung verlaufende Formgebungsfläche vorgesehen ist, welche eine konkave Kurvenform aufweist. Die konkave Kurvenform ist dabei korrespondierend zu der an der Nabe auszubildenden konkaven Kurvenform ausgestaltet.

Zur Durchführung des zuvor beschriebenen Verfahrens ist erfindungsgemäß eine Drückwalzmaschine dadurch weitergebildet, dass die zuvor beschriebene Spaltrolle und/oder die zuvor beschriebene Zwischenformrolle vorgesehen ist. Die Rollen können radial und/oder axial an das Werkstück zugestellt werden.

Die Erfindung wird nachfolgend anhand von bevorzugten Ausführungsbeispielen weiter erläutert, welche schematisch in den Zeichnungen dargestellt sind. In den Zeichnungen zeigen:
- Fig. 1a bis 1d: schematische Querschnittsansichten zu einzelnen Verfahrensschritten eine nicht erfindungsgemäßen Verfahrens;
- Fig. 2a und 2b: schematische Querschnittsansichten zu Verfahrensschritten einer erfindungsgemäßen Verfahrensvariante;
- Fig. 3: einen schematischen, vergrößerten Ausschnitt von Fig. 2a;
- Fig. 4: eine ausschnittsweise Darstellung einer erfindungsgemäßen Spaltrolle;
- Fig. 5: eine schematische Ausschnittsansicht zu einer weiteren Verfahrensvariante ähnlich der Darstellung von Fig. 3;
- Fig. 6a und 6b: schematische Querschnittsansichten zu einzelnen Verfahrensschritten einer weiteren erfindungsgemäßen Verfahrensvariante; und
- Fig. 7a und 7b: schematische Querschnittsansichten zu einzelnen Verfahrensschritten bei einer weiteren erfindungsgemäßen Verfahrensvariante.

Gemäß Fig. 1a wird ein Werkstück 1, welches im vorliegenden Beispiel eine ebene Metallronde ist, jedoch auch ein tiefgezogenes, geschmiedetes, gegossenes oder sonstig vorgeformtes Werkstück sein kann, an einem Drückfutter 45 mittels eines Gegenhalters 43 zentrisch zu einer Rotationsachse 14 gespannt. Mittels eines nicht dargestellten Antriebes und einer Spindel einer bekannten Drückwalzmaschine wird das Werkstück 1 in Rotation versetzt, wobei an den Außenrand des Werkstücks 1 eine herkömmliche Spaltrolle 10 mit einer spitzwinkeligen Trennkannte 12 zugestellt wird.

Durch das radiale Zustellen der Spaltrolle 10 wird ein Materialbereich 3 etwa V-förmig abgespalten, wie in Fig. 1b dargestellt ist. Noch während der radialen Zustellung der Spaltrolle 10 wird an einer anderen Umfangsstelle des Werkstücks 1 eine Zwischenformrolle 30 an den abgespaltenen Materialbereich 3 zugestellt. Die Nachformrolle 30 weist eine Ausnehmung 34 mit einer axialen Anschlagfläche 32 sowie einer etwa axial verlaufenden Formgebungsfläche 36 auf. Diese hat eine definierte konvexe Kontur, mit welcher eine gewünschte Kurvenform an einer Nabenzwischenform 4 erzeugt wird. Die Nachformrolle 30 ist mit ihrer axialen Anschlagfläche 32 zunächst so ausgebildet, dass der abgespaltene Materialbereich 3 in seiner axialen Erstreckung begrenzt ist. Die axiale Anschlagfläche 32 weist dabei einen axialen Abstand zu dem Werkstück 1 auf, welcher bereits der axialen Länge der anzuformenden Nabe entspricht.

Durch radiales Zustellen der Spaltrolle 10 sowie der Zwischenformrolle 30 bis zu ihrer gemeinsamen radialen Endposition wird eine definierte Nabenzwischenform 4 gemäß Fig. 1c ausgebildet. Diese weist an ihrer Außenseite im Querschnitt eine definierte nicht lineare Kurvenform auf, welche im vorliegenden Beispiel ein ringförmiger Buckel ist. Entsprechend der Außenkontur der Nabenzwischenform 4 ist auch eine entsprechende Ausbuchtung an der Innenseite mit Bildung eines ringförmigen Hohlraumes ausgeformt.

Zum Endformen der Nabe wird eine Nachformrolle 20 radial an die Nabenzwischenform 4 zugestellt. Die Nachformrolle 20 weist dabei eine Ausnehmung 24 mit einer axialen Anschlagfläche 22 auf, welche entsprechend der Kontur der anzuformenden Nabe 5 gestaltet sind. Die Nabenzwischenform 4, welche in ihrer axialen Länge bereits der fertigen Nabe 5 entspricht, jedoch nur bereichsweise an dem die Innenkontur der Nabe 5 vorgebenden Gegenhaltung 43 anliegt, wird durch die Nachformrolle 20 unter Beibehaltung der axialen Länge radial zusammengedrückt, wobei das Werkstückmaterial des ringförmigen Buckels in radialer Richtung und auch in axialer Richtung auf einen Grundkörper 2 des Werkstücks 1 fließt. Dabei wird eine besonders maßhaltige Gestaltung der Nabe 5 im kritischen Übergangsbereich zum Grundkörper 2 des Werkstücks 1 erreicht. Durch die Nachformrolle 20 wird die Nabe 5 endgeformt, wobei die Innenkontur der Nabe 5 durch die Außenkontur des zylindrischen Gegenhalters 43 bestimmt wird. Die Nachformrolle 20 oder der Gegenhalter 43 können auch Verzahnungen, Rillen etc. aufweisen, um gewünschte Konturen auszuformen.

Eine weitere Möglichkeit für eine feste und zuverlässige Ausformung einer Nabe 5 am Übergang zum Grundkörper 2 eines Werkstückes 1 ist in den Fig. 2a und 2b dargestellt. Eine Spaltrolle 10 mit einer spitzwinkligen Trennkante 12 wird an ein Werkstück 1 zugestellt, wobei ein etwa V-förmiger Materialbereich 3 abgespalten wird. Die Spaltrolle 10 braucht nicht am äußeren Rand des Werkstücks 1 zugestellt zu werden, sondern kann auch in einem mittleren Bereich des Werkstückes eingefahren werden. Weiterhin kann das Werkstück 1 mit einer unterschiedlichen Wandstärke über seine radiale Richtung versehen werden, so dass beim abspalten des Materialbereichs 3 eine differenzierte Materialdicke erreicht werden kann.

Bei der erfindungsgemäßen Spaltrolle 10, welche im Detail in Fig. 3 näher dargestellt ist, ist an einem Seitenbereich 16, an welchem das abgespaltene Material entlang geführt wird, eine Stufe 18 ausgebildet. Diese verbindet zwei im Querschnitt parallele, versetzte Flächen, 19a, 19b miteinander. Die erste Spaltrollenfläche 19a bildet mit dem gegenüberliegenden Seitenbereich die spitzwinklige Trennkannte 12, welche zur Verschleißminderung einen Radius aufweist, welcher vorzugsweise zwischen 0,5 bis 2 mm liegt.

Der abgespaltene Materialbereich 3 wird zunächst an der ersten Spaltrollenfläche 19a geführt, bis dieser entsprechend der radialen Zustellung der Spaltrolle 10 die Stufe 18, erreicht, welche vorzugsweise eine Stufenhöhe von 0,5 bis 3 mm aufweist. Aufgrund relativ großer Radien an der Stufe 18 fließt das abgespaltene Material über die Stufe 18 hinweg, wobei eine gestufte radiale Außenkontur des abgespaltenen Materialbereichs 3 entsteht. Abhängig vom Material und der Zustellung kann sich die Stufung auch an der Innenseite mehr oder minder stark ausbilden. Es kann dabei auch aufgrund einer erhöhten Reibung der Stufe 18 zu einer Wanddikkenveränderung kommen, wie in Fig. 3 dargestellt ist.

Auf diese Weise wird im Übergangsbereich zwischen der anzuformenden Nabe und dem Grundkörper des Werkstücks eine radial nach außen gerichtete Kurvenform bzw. eine Materialausbuchtung an dem abgespaltenen Werkstückbereich 3 geschaffen, welche beim sich anschließenden Endformen mittels einer Nachformrolle 20 gemäß Fig. 2b zu einer gewünschten guten Ausformung der Nabe 5 im Übergangsbereich zum Grundkörper 2 des Werkstücks 1 führt.

Die erfindungsgemäße Spaltrolle 10 mit der Stufen ist nochmals in Fig. 4 im Detail dargestellt.

Eine zusätzliche Beeinflussung der Materialdicke kann nach der Erfindung dadurch erreicht werden, dass die Spaltrolle 10 während ihrer radialen Zustellung gleichzeitig auch axial verfahren wird. Hierdurch bildet sich am radial verlaufenden Grundkörper 2 des Werkstücks 1 eine schräge Vorderseite aus, wie in Fig. 5 dargestellt ist. Hierdurch kann auch die Wandstärke des abgespaltenen Materialbereichs 3 in einer gewünschten Weise beeinflusst werden.

Weitere Möglichkeiten zur Ausbildung einer erfindungsgemäßen Spaltrolle 10 sind aus den Fig. 6 und 7 zu entnehmen, wobei ein Seitenbereich 16 zur Führung des abgezweigten Materialbereiches 3 im Querschnitt etwa bogenförmig ausgebildet ist. Durch diesen Seitenbereich 16 kann eine nach außen gewölbte konvexe Kurvenform an der Nabenzwischenform 4 eingestellt werden. Bei der Abwandlung gemäß Fig. 7a ist an der Spaltrolle 10 mit dem bogenförmigen Seitenbereich 16 ein Vorsprung 13 angeordnet, welcher die Wirkung einer zuvor beschriebenen Stufe oder als eine axiale Anschlagfläche dienen kann.

Bei extrem hohem Umformvolumen, wie auch bei hochfesten Materialien, kann es von Vorteil sein, dass die Spaltrolle mit einem relativ großen Umlenkradius versehen wird. Durch das Umlenken des abgespaltenen Materials und nahezu 90° wird die Fließgeschwindigkeit durch die Umlenkung und die damit verbundene erhöhte Reibung eine gewisse Wandstärkenveränderung des abgespaltenen Materials erreicht. Auch hier können zusätzlich eine oder mehrere Stufen an dem Seitenbereich zu einer Variantenvielfalt eingesetzt werden.

Bei dem Verfahren nach den Fig. 6 und 7 wird nach dem ersten Arbeitsschritt die gewölbte Nabenzwischenform 4 in der zuvor beschriebenen Weise durch radiales Zustellen einer Nachformrolle 20 zu einer zylindrischen Nabe endgeformt.

## Patentansprüche

1. Verfahren zum spanlosen Anformen einer zylindrischen Nabe (5) an einem rondenförmigen Werkstück (1), bei dem eine Spaltrolle (10) mit einer spitzwinkeligen Trennkante (12) an das um eine Rotationsachse (14) rotierende Werkstück (1) zugestellt und unter Verbleib eines Grundkörpers (2) ein Materialbereich (3) abgespalten wird, wobei vor einem Endformen zu einer Nabe (5) der abgespaltene Materialbereich (3) mit einer definierten Kurvenform versehen wird,
**dadurch gekennzeichnet,**
**dass** der abgespaltene Materialbereich (3) zu der zylindrischen Nabe (5) durch mindestens eine Nachformrolle (20) endgeformt wird, welche eine axiale Anschlagfläche (22) aufweist, durch welche eine axiale Länge der Nabe (5) begrenzt wird.

2. Verfahren nach Anspruch 1,
**dadurch gekennzeichnet,**
**dass** bereits beim Abspalten der Materialbereich (3) durch die Spaltrolle (10) mit der Kurvenform versehen wird.

3. Verfahren nach Anspruch 1 oder 2,
**dadurch gekennzeichnet,**
**dass** nach dem Spalten und vor dem Endformen mindestens eine Zwischenformrolle (30) zugestellt wird, durch welche der abgespaltene Materialbereich (3) mit der Kurvenform versehen wird.

4. Verfahren nach einem der Ansprüche 1 bis 3,
**dadurch gekennzeichnet,**
**dass** als Kurvenform eine radial nach außen gewölbte, konvexe Kontur vorgesehen wird.

5. Verfahren nach Anspruch 3 oder 4,
**dadurch gekennzeichnet,**
**dass** die Zwischenformrolle (30) eine axiale Anschlagfläche (32) aufweist, durch welche eine axiale Erstreckung des abgespaltenen Materialbereiches (3) begrenzt wird.

6. Verfahren nach einem der Ansprüche 1 bis 5,
**dadurch gekennzeichnet,**
**dass** die axiale Anschlagfläche (22, 32) an einer Ausnehmung (24, 34) ausgebildet ist, durch welche eine Außenkontur der anzuformenden Nabe (5) vorgegeben wird.

7. Verfahren nach einem der Ansprüche 1 bis 6,
**dadurch gekennzeichnet,**
**dass** die Nachformrolle (20) und/oder die Zwischenformrolle (30) an den abgespaltenen Materialbereich (3) zugestellt wird, noch bevor die Spaltrolle (10) ihre Endposition erreicht hat.

8. Verfahren nach einem der Ansprüche 1 bis 7,
**dadurch gekennzeichnet,**
**dass** die Spaltrolle (10) radial und gleichzeitig axial zugestellt wird.

9. Verfahren nach einem der Ansprüche 1 bis 8,
**dadurch gekennzeichnet,**
**dass** beim Abspalten das abgespaltene Material entlang einer Seite der Spaltrolle (10) fließt, welche mindestens eine Stufe (18) aufweist.

10. Spaltrolle mit einer spitzwinkeligen Trennkante (12), insbesondere für ein Verfahren nach einem der Ansprüche 1 bis 9,
wobei ein sich an die spitzwinkelige Trennkante (12) anschließender Seitenbereich (16) mit einer definierten Kurvenform ausgebildet ist,
**dadurch gekennzeichnet,**
**dass** an dem Seitenbereich (16) mindestens eine Stufe (18) ausgebildet ist.

11. Zwischenformrolle, insbesondere für ein Verfahren nach einem der Ansprüche 3 bis 9,
**dadurch gekennzeichnet,**
**dass** eine Ausnehmung (34) mit einer radial verlaufenden Anschlagfläche (32), durch welche eine axiale Länge der anzuformenden Nabe (5) vorgegeben ist, und eine in Umfangsrichtung verlaufende Formgebungsfläche (36) vorgesehen ist, welche eine konkave Kurvenform aufweist.

12. Drückwalzmaschine, insbesondere zur Durchführung des Verfahrens nach einem der Ansprüche 1 bis 9,
mit mindestens einer Spaltrolle (10) mit einer spitzwinkeligen Trennkante (12) und mit einem Drückfutter (45) zum Aufnehmen und Halten des Werkstücks (1), wobei das Drückfutter (45) relativ zu der Spaltrolle (10) rotierend antreibbar ist,
**dadurch gekennzeichnet,**
**dass** eine Spaltrolle (10) nach Anspruch 10 und/oder eine Zwischenformrolle (30) nach Anspruch 11 vorgesehen ist.

## Claims

1. Method for forming a cylindrical hub (5) without cutting on a circular blank-shaped workpiece (1), in which a splitting roller (10) having an acute-angled separating edge (12) is fed to the workpiece (1) that rotates about an axis of rotation (14) and a material portion (3) is split off while a base body (2) remains, wherein the split-off material portion (3) is provided with a defined curved shape prior to the final forming to a hub (5),
**characterized in that**
the split-off material portion (3) is given the final shape of the cylindrical hub (5) by at least one post-forming roller (20) which has an axial stop face (22), through which an axial length of the hub (5) is limited:

2. Method according to claim 1,
**characterized in that**
as early as during splitting-off the material portion (3) is provided with the curved shape by the splitting roller (10).

3. Method according to claim 1 or 2,
**characterized in that**
after splitting and before the final forming at least one intermediate forming roller (30) is fed, through which the split-off material portion (3) is provided with the curved shape.

4. Method according to any one of claims 1 to 3,
**characterized in that**
as a curved shape a radially outward curved, convex contour is provided.

5. Method according to claim 3 or 4,
**characterized in that**
the intermediate forming roller (30) has an axial stop face (32), through which an axial extension of the split-off material portion (3) is limited.

6. Method according to any one of claims 1 to 5,
**characterized in that**
the axial stop face (22, 32) is designed on a recess (24, 34), through which an outer contour of the hub (5) to be formed is predetermined.

7. Method according to any one of claims 1 to 6,
**characterized in that**
the post-forming roller (20) and/or the intermediate forming roller (30) is fed to the split-off material portion (3) still before the splitting roller (10) has reached its final position.

8. Method according to any one of claims 1 to 7,
**characterized in that**
the splitting roller (10) is fed radially and at the same time axially.

9. Method according to any one of claims 1 to 8,
**characterized in that**
during splitting-off the split-off material flows along a side of the splitting roller (10), which has at least one step (18).

10. Splitting roller having an acute-angled separating edge (12), in particular for a method according to any one of claims 1 to 9,
wherein a lateral portion (16) adjoining the acute-angled separating edge (12) is designed with a defined curved shape,
**characterized in that**
at least one step (18) is designed on the lateral portion (16).

11. Intermediate forming roller, in particular for a method according to any one of claims 3 to 9,
**characterized in that**
a recess (34) with a radially extending stop face (32) is provided, through which an axial length of the hub (5) to be formed is predetermined, and a shaping face (36) extending in the circumferential direction is provided that has a concave curved shape

12. Flow-turning machine, in particular for carrying out the method according to any one of claims 1 to 9,
comprising at least one splitting roller (10) with an acute-angled separating edge (12) and a flow-turning holder (45) for receiving and supporting the workpiece (1), wherein the flow-turning holder (45) can be driven in a rotating manner relative to the splitting roller (10),
**characterized in that**
a splitting roller (10) according to claim 10 and/or an intermediate forming roller (30) according to claim 11 is provided.

## Revendications

1. Procédé de formage sans enlèvement de copeau d'un moyeu cylindrique (5) sur une pièce à usiner (1) en forme de flan circulaire, dans lequel un rouleau de scission (10) ayant un bord tranchant (12) à angle aigu est approché de la pièce à usiner (1) tournant autour d'un axe de rotation (14) et, en conservant un corps de base, (2), une zone de matière (3) est séparée, la zone de matière (3) séparée étant d'abord pourvue d'une forme courbe définie avant le formage final en un moyeu (5),
***caractérisé en ce que*** la zone de matière séparée (3) est formée finalement en moyeu cylindrique (5) par au moins un rouleau de post-formage (20) qui présente une surface de butée axiale (22) par laquelle est limitée une longueur axiale du moyeu (5).

2. Procédé selon la revendication 1, ***caractérisé en ce que**,* dès la séparation, la zone de matière (3) est pourvue de la forme courbe par le rouleau de scission (10).

3. Procédé selon la revendication 1 ou 2, ***caractérisé en ce qu*'**après la séparation et avant le formage final, au moins un rouleau intermédiaire (30) est approché, par lequel la zone de matière (3) séparée est pourvue de la forme courbe.

4. Procédé selon l'une quelconque des revendications 1 à 3, ***caractérisé* en *ce que****,* comme forme courbe, il est prévu un contour convexe, incurvé radialement vers l'extérieur.

5. Procédé selon la revendication 3 ou 4, ***caractérisé en ce que*** le rouleau de formage intermédiaire (30) présente une surface de butée axiale (32) par laquelle une extension axiale de la zone de matière (3) séparée est limitée.

6. Procédé selon l'une quelconque des revendications 1 à 5, ***caractérisé en ce que*** la surface de butée axiale (22, 32) est réalisée sur un évidement (24, 34) par lequel est imposé un contour extérieur du moyeu (5) devant être formé.

7. Procédé selon l'une quelconque des revendications 1 à 6, ***caractérisé en ce que*** le rouleau de post-formage (20) et/ou le rouleau de formage intermédiaire (30) est approché dans la zone de matière (3) séparée avant même que le rouleau de scission (10) ait atteint sa position finale.

8. Procédé selon l'une quelconque des revendications 1 à 7, ***caractérisé en ce que*** le rouleau de scission (10) est approché simultanément radialement et axialement.

9. Procédé selon l'une quelconque des revendications 1 à 8, ***caractérisé en ce que**,* lors de la séparation, la matière séparée s'écoule le long d'une face du rouleau de scission (10) qui présente au moins un gradin (18).

10. Rouleau de scission présentant un bord tranchant (12) à angle aigu, en particulier pour un procédé selon l'une quelconque des revendications 1 à 9, dans lequel une zone latérale (16) faisant suite au bord tranchant (12) à angle aigu est réalisée avec une forme courbe définie,
***caractérisé* en ce *qu'****au* moins un gradin (18) est réalisé sur la zone latérale (16).

11. Rouleau de formage intermédiaire, en particulier pour un procédé selon l'une quelconque des revendications 3 à 9, ***caractérisé en ce qu*'**il est prévu un évidement (34) ayant une surface de butée (32) d'extension radiale, par laquelle une longueur axiale du moyeu (5) à former est imposée, et une surface de façonnage (36) s'étendant dans la direction circonférentielle, qui présente une forme courbe concave.

12. Machine de fluotournage, en particulier pour réaliser le procédé selon l'une quelconque des revendications 1 à 9, avec au moins un rouleau de scission (10) ayant un bord tranchant (12) à angle aigu et avec un mandrin de fluotournage (45) pour recevoir et tenir la pièce (1), dans lequel le mandrin de fluotournage (45) peut être entraîné en rotation par rapport au rouleau de scission (10),
***caractérisée en ce qu*'**un rouleau de scission (10) selon la revendication 10 et/ou un rouleau de formage intermédiaire (30) selon la revendication 11 est prévu.
